# EUROPÄISCHE PATENTSCHRIFT

(11) **EP 2 203 616 B1**
(45) Veröffentlichungstag und Bekanntmachung des Hinweises auf die Patenterteilung: **25.07.2012**
(21) Anmeldenummer: 08802683.6
(22) Anmeldetag: 27.09.2008
(51) Int. Cl.: E05B 65/20, E05F 15/10, B60J 5/04

(54) **SPERRVORRICHTUNG FÜR EINE TÜR EINES KRAFTFAHRZEUGES**
LOCKING DEVICE FOR THE DOOR OF A MOTOR VEHICLE
DISPOSITIF DE BLOCAGE POUR PORTIÈRE DE VÉHICULE À MOTEUR

(30) Priorität: 02.10.2007 DE 102007047205
(43) Veröffentlichungstag der Anmeldung: 07.07.2010
(73) Patentinhaber: GM Global Technology Operations LLC, Detroit, MI 48265-3000 (US)
(72) Erfinder: BARTH, Armin, 55237 Lonsheim (DE)
(74) Vertreter: Strauss, Peter
(86) Internationale Anmeldenummer: PCT/EP2008/008239
(87) Internationale Veröffentlichungsnummer: WO 2009/046892

(56) Entgegenhaltungen:
- EP-A1- 1 215 064
- DE-A1-102006 013 874
- JP-A- 2003 278 447
- US-A- 4 674 230
- US-B1- 6 234 565
- US-B2- 6 779 831

## Beschreibung

Die Erfindung bezieht sich auf eine Sperrvorrichtung für eine Tür eines Kraftfahrzeuges, die mindestens ein Bedienteil und ein über elektrische oder mechanische Koppelelemente betätigbares Schloss umfasst,mit dem die Tür mit einer Fahrzeugkarosserie verschließbar ist, wobei mittels einer Auswerteeinheit von Fahrzeugdaten die Sperrvorrichtung aktivierbar oder deaktivierbar ist.

In der Kraftfahrzeugtechnik kommt der Steigerung des Benutzungskomforts eines Kraftfahrzeuges heute zunehmende Bedeutung zu. Hierzu gehört u.a. auch die Forderung nach einem bequemen Einsteigen in das Kraftfahrzeug bzw. Aussteigen aus dem Kraftfahrzeug. Diese Forderung betrifft insbesondere rückwärtig angeschlagene hintere Seitentüren, wie sie beispielsweise aus Luxus-Fahrzeugen (z.B. Rolls Royce Phantom) bekannt sind, die im technischen Sprachgebrauch als "Contro-Vento-Türen" (im Folgenden CVT genannt) bezeichnet werden. Diese Türen bieten gegenüber konventionell befestigten Türen diverse einschlägige Vorteile. Man betritt bzw. verlässt das Kraftfahrzeug im Bereich der höchsten Silhouette, wodurch das Ein- und Aussteigen angenehmer wird. Die Zugänglichkeit zur Rückbank wird wesentlich vereinfacht, was beispielsweise die Installation von Kindersitzen deutlich komfortabler und leichter von der Hand gehen lässt. Darüber hinaus wird die Sicherheit der Passagiere auf der Rückbank signifikant erhöht, da diese in einem besonders stabilen Bereich der Fahrgastzelle sitzen, welche die Türscharniere aufnehmen muss und daher besonders versteift ist. Daher tritt beim Seitenaufprall im Vergleich zu Standard-Seitentüranordnungen eine deutlich reduzierte Intrusion in den Fahrgastbereich auf.

Bedingt durch die unkonventionelle Art der Türbefestigung sind allerdings gesetzgeberische Vorgaben zu beachten. So müssen Türöffner eingebaut werden, welche in Verbindung mit diversen Sensoren die Türschlösser derart betätigen, dass die hinteren Türen nicht während der Fahrt geöffnet und vom Fahrtwind aufgerissen werden können.

Aus der US 6 779 831 B2 ist ein Kraftfahrzeug bekannt, bei dem einer hinteren Seitentür eine Schlossanordnung zugeordnet, durch die die im geschlossenen Zustand befindliche hintere Seitentür an der Kraftfahrzeugkarosserie fixierbar ist. Auch der vorderen Seitentür ist eine Schlossanordnung zugeordnet, durch die die im geschlossenen Zustand befindliche vordere Seitentür an der hinteren Seitentür fixierbar ist. Durch diese Anordnung der beiden Seitentüren zueinander ersetzt die hintere Seitentür die ansonsten vorhandene B-Säule. Da die vordere Seitentür der hinteren Seitentür nachgeschaltet ist, muss unter allen Umständen vermieden werden, dass die Fixierung der vorderen Seitentür gelöst wird. Dies wird dadurch bewerkstelligt, dass die Betätigung der hinteren Seitentür durch die im geschlossenen Zustand befindliche vordere Seitentür blockiert wird. Der hinteren Seitentür ist ein Türgriff zugeordnet, durch dessen Betätigung die Fixierung der hinteren Seitentür lösbar ist. Die im geschlossenen Zustand befindliche vordere Seitentür befindet sich derart im Bewegungsbereich dieses Türgriffs, dass eine Bestätigung erst dann möglich ist, wenn die vordere Seitentür bereits geöffnet ist. Um die Blockierung des Türgriffs der hinteren Seitentür zu realisieren, ist es notwendig, den Türgriff in unmittelbarer Nähe der Stirnseite der hinteren Seitentür anzuordnen. Nachteilig ist weiterhin das bestehen einer erheblichen Einklemmgefahr für den Benutzer. Ferner ist die Gestaltungsfreiheit bei der Konstruktion und beim Design des Türinnengriffs stark eingeschränkt.

Die EP 1 215 064 A1 beschreibt eine ähnliche Seitentüranordnung eines Kraftfahrzeuges, bei der die Schlossanordnung eine elektrische betätigbare Kupplung aufweist, durch die der Türinnengriff mit der Schlossanordnung koppelbar ist. Zur Ermittlung, ob sich die vordere Seitentür in der geöffneten Stellung oder in der geschlossenen Stellung befindet, ist eine elektrische Einrichtung, wie ein Sensor oder dergleichen, vorgesehen. In Abhängigkeit von dem Signal des Sensors wird die Kupplung entsprechend elektrisch betätigt.

Die DE 10 2006 013 874 A1 offenbart ebenfalls eine CVT-Anordnung eines Kraftfahrzeuges mit einer vorderen Seitentür und einer hinteren Seitentür, wobei die vordere Seitentür über ein vorderes Türscharnier und die hintere Seitentür über ein hinteres Türscharnier an der Kraftfahrzeugkarosserie angelenkt ist. Die Stirnseiten der beiden im geschlossenen Zustand befindlichen Seitentüren sind einander zugewandt. Der hinteren Seitentür ist eine Schlossanordnung zugeordnet, durch die die im geschlossenen Zustand befindliche hintere Seitentür an der Kraftfahrzeugkarosserie fixierbar ist, wobei der hinteren Seitentür ein Türgriff zugeordnet ist, der mit der Schlossanordnung koppelbar und damit aktivierbar ist, wobei durch die Betätigung des hinteren Türgriffs die Fixierung der hinteren Seitentür lösbar ist. Kennzeichnend hierbei ist, dass die Schlossanordnung der hinteren Seitentür ein auslenkbares, mechanisches Übertragungsmittel aufweist und dass eine Auslenkung des Übertragungsmittels die Deaktivierung des Türgriffs der hinteren Seitentür derart bewirkt, dass dem Schließen der vorderen Seitentür bei bereits geschlossener hinteren Seitentür die vordere Seitentür in Eingriff mit dem Übertragungsmittel kommt, das Übertragungsmittel auslenkt und damit die Deaktivierung des Türgriffs der hinteren Seitentür bewirkt.

Es ist Aufgabe der Erfindung, eine Sperrvorrichtung der eingangs genannten Art zu schaffen, die den Sicherheitsanforderungen auf einfach Weise Rechnung trägt und universell in Kraftfahrzeugen einsetzbar ist.

Erfindungsgemäß wird die Aufgabe dadurch gelöst, dass mindestens ein Aktorelement über eine Betätigung mechanisch mit dem Bedienteil in Wirkverbindung steht, das von der Auswerteeinheit ansteuerbar ist, wobei in einer Position "AUF" des Aktorelementes das Bedienteil betätigbar und in einer Position "SPERREN" das Bedienteil nicht betätigbar ist.

Damit kann eine Sicherheitssperrfunktion realisiert werden, bei der die Bedienteile konventioneller Türschließanlagen weiterhin beibehalten werden können. Dieses Konzept ist grundsätzlich in allen Fahrzeugtypen einsetzbar. Vorteilhaft ist dabei eine schlüssig vermittelbare und unmissverständliche Bedienphilosophie, nach der eine Tür nur dann geöffnet werden kann, wenn das Bedienteil betätigbar ist.

Im Hinblick auf die Integration in neuere übergreifende Sicherheitsfunktionen im Kraftfahrzeug ist es vorteilhaft, mit der Auswerteeinheit über einen Fahrzeug-Datenbus fahrzeugzustandsspezifische Daten auszuwerten. Derartige Datenbussysteme sind bereits heute sehr oft im Einsatz und können daher ohne größeren schaltungstechnischen Aufwand für eine derartige Funktion genutzt werden. Ebenso können bereits vorhandene interne und externe Daten aus untereinander vernetzten Steuergeräten genutzt werden. Dadurch kann eine selbsttätige Aktivierung ermöglicht werden, die Zustandsdaten einer Vielzahl von Sensoren im Fahrzeug mit berücksichtigt, was insbesondere bei rein mechanisch wirkenden Verriegelungssystemen gemäß dem Stand der Technik nicht oder nur sehr aufwändig zu bewerkstelligen ist. Selbstverständlich sind auch Informationen über den Schließzustand der Tür mittels der Auswerteinheit in das Bussystem für andere Subsysteme einspeisbar (bidirektional).

Zweckmäßigerweise ist über den Fahrzeug-Datenbus die aktuelle Fahrzeuggeschwindigkeit abrufbar, wobei mittels der Auswerteeinheit eine geschwindigkeitsabhängige Aktivierung bzw. Deaktivierung des Bedienteils erfolgt. Sonach kann erst unter einer für die Türöffnung gültigen Bedingung, wie Fahrzeugstillstand, die Bedienung des Bedienteils freigegeben werden. Die Sperrung des Bedienteils kann dann beispielsweise ab einer bestimmten Fahrzeuggeschwindigkeit (z.B. ab 5 km/h) erfolgen.

Nach einer Weiterbildung ist mittels der Auswerteeinheit ein Türschließzustand eines oder mehrerer Schlösser auswertbar (z.B. bei einer Zentralverriegelung). Hat ein Schloss eine Fehlfunktion, dann kann diese über die Auswerteeinheit erkannt und beispielsweise über den Fahrzeug-Datenbus weitergeleitet werden. Z.B. kann ein Beschleunigen über eine kritische Geschwindigkeit unterbunden werden, falls erkannt wird, dass eine oder mehrere Türen nicht ordnungsgemäß verschlossen sind oder an einem Schloss eine Fehlfunktion diagnostiziert wird.

Im Hinblick auf eine Notsituation oder einen Fahrzeugdefekt, wie z.B. einen Unfall oder eine Entladung einer Bordbatterie, erfolgt vorteilhafterweise bei einem Absinken der Bordspannung oder bei einem Kontaktabriss zur Bordspannungsquelle (z.B. nach einem Unfall) eine Notentsperrung der Sperrvorrichtung.

Diese "Door-Unlock"-Funktionalität ist besonders wichtig bei einem Unfall. Bevorzugt erfolgt bei einer derartigen Notsituation über den Fahrzeug-Datenbus mittels auswertbarer Signale eines Airbagsystems oder eines direkten Notentsperrungssignals des Airbagsystems eine Notentsperrung der Sperrvorrichtung, um das Verlassen des Kraftfahrzeuges zu gewährleisten oder bei schweren Unfällen, das Retten der Fahrzeuginsassen zu erleichtern. Dabei ist vorteilhafterweise das Aktorelement in der Position "SPERREN" stromdurchflossen (aktive Sperrfunktion) und in der Position "Auf" stromlos. Hierbei wird das Aktorelement in die Position "Auf" mittels mindestens eines Rückstellelements in Form einer Druck-, Zug- oder Spiralfeder bewegt.

In einer einfach umzusetzenden Ausführungsvariante erfolgt die Sperrung des Bedienteils direkt am Bedienteil derart, dass das Bedienteil durch das Aktorelement blockiert ist. Die Einbausituation des Bedienteils kann dabei weitgehend beibehalten werden. Lediglich das Aktorelement wird zusätzlich installiert.

In vorteilhafter Ausgestaltung ist das Aktorelement ein Hubmagnet mit einem Arretierbolzen, der in der Position "SPERREN" in eine Ausnehmung des Bedienteils (z.B. Türbetätigungslasche) eingreift. Die konventionelle Türöffnermechanik bleibt dabei unberührt und der Fahrzeugpassagier erkennt sofort, dass ein Türöffnen nicht möglich ist, da beispielsweise die Türbetätigungslasche blockiert ist.

Im Hinblick auf die Aufhebung der Sperrung erfolgt bei dem Hubmagneten die Freigabe des Bedienteils durch eine Rückstellung des Arretierbolzens in die Position "AUF" infolge der Schwerkraft und/ oder durch mindestens ein Rückstellelement, z.B. durch eine Druck- oder Zugfeder. Der Arretierbolzen fällt aufgrund der Schwerkraft nach unten, wenn der Strom ausfällt und gibt das Bedienteil frei. In der Position "SPERREN" ist der Hubmagnet ständig stromdurchflossen.

In einer alternativen Ausführungsform erfolgt die Sperrung des Bedienteils mittels einer durch das Aktorelement verschiebbaren, drehbaren und/oder schwenkbaren Blende derart, dass das Bedienteil unzugänglich ist. Nach einer weiteren Ausführungsvariante erfolgt die Sperrung des Bedienteils mittels des Aktorelementes derart, dass das Bedienteil hinter einer Blende verschiebbar, drehbar und/oder schwenkbar ist. In beiden Fällen ist das Bedienteil während der Sperrung für den Passagier unzugänglich und kann daher nicht bedient werden. Erst unter einer für die Türöffnung gültigen Bedingung, wie z. B. Fahrzeugstillstand und/oder Unfall mit z.B. Airbagauslösung, wird die Bedienung des Bedienteils, beispielsweise in Form eines Türgriffs und/oder einer Türbetätigungslasche, wieder freigegeben. Die Bewegung der Blende oder des Bedienteils kann dabei in vorteilhafter Weise mittels eines Motors, z.B. eines Gleichstrommotors, erfolgen.

Vorteilhaft für den Fahrzeugpassagier ist zusätzlich eine Kenntlichmachung der Sperrung durch ein Anzeigeelement. Bevorzugt ist das Anzeigeelement als ein Leuchtmittel und/oder Display ausgebildet. Sonach wird dem Fahrzeugpassagier direkt signalisiert, ob die Tür momentan geöffnet werden kann oder nicht.

Ist das Bedienteil, das in der zuvor beschriebenen Art gesperrt werden kann, sowohl an der Innenseite als auch an der Außenseite der Tür angeordnet, ist gewährleistet, dass auch eine Betätigung des Türgriffes an der Fahrzeugaußenseite, welcher z.B. durch die geöffnete Seitenscheibe vom Innenraum erreichbar ist, sicher verhindert wird.

Besonders vorteilhaft ist die Verwendung der Sperrvorrichtung bei Kraftfahrzeugen mit einer ControVento-Tür-Anordnung. Insbesondere können damit die besonderen Sicherheitsanforderungen beim Betrieb dieser Kraftfahrzeuge sichergestellt werden. Ein versehentliches Öffnen der hinteren Seitentüren ab einer kritischen Fahrzeuggeschwindigkeit ist durch eine derartige Ausgestaltung der Sperrvorrichtung verhindert. Ferner wird ein regulärer Fahrzeugbetrieb nur ermöglicht, wenn alle Contro-Vento-Türen ordnungsgemäß verschlossen sind.

Es versteht sich, dass die vorstehend genannten und nachstehend noch zu erläuternden Merkmale nicht nur in der jeweils angegebenen Kombination, sondern auch in anderen Kombinationen verwendbar sind. Der Rahmen der Erfindung ist nur durch die Ansprüche definiert.

Die Erfindung wird im Folgenden anhand mehrerer Ausführungsbeispiele unter Bezugnahme auf die zugehörigen Zeichnungen näher erläutert. Es zeigt:
- Fig. 1: ein schematisches Blockdiagramm einer erfindungsgemäßen Sperrvorrichtung,
- Fig. 2: eine Darstellung eines Bedienteils der Sperrvorrichtung in Form einer Türbetätigungslasche mit einem Arretierbolzen und einem Hubmagneten,
- Fig. 3: eine Darstellung eines alternativen Bedienteils in einer Position "AUF" und
- Fig. 4: das Bedienteil gemäß Fig. 3 in einer Position "SPERREN".

Der Sperrvorrichtung 1 für eine Tür eines Kraftfahrzeuges ist eine Auswerteeinheit 10 zugeordnet, mit der fahrzeugzustandsspezifische Daten eines Fahrzeug-Datenbusses 60, insbesondere Daten zur Geschwindigkeit des Kraftfahrzeuges, ausgewertet werden. Die Auswerteeinheit 10 steuert ein Aktorelement 40 an, das über eine mechanische Betätigung 41 auf ein Bedienteil 20 in Form eines Türgriffs und/oder einer Türbetätigungslasche wirkt.
Das Bedienteil 20 ist dabei mechanisch und/oder elektrisch mit einem Schloss 30 gekoppelt, das das eigentliche Verschließen der Tür an der Fahrzeugkarosserie bewirkt. Zusätzlich erkennt die Auswerteeinheit 10 einen Türschließzustand 31 von dem Schloss 30 und/oder von einem Schloss 30 einer anderen Tür.

Eine Sperrung der Betätigung des als Türgriff und/oder Türbetätigungslasche ausgebildeten Bedienteils 20 im Türschließzustand 31 kann auf mehreren Ebenen erfolgen:
● Sperrung direkt am Bedienteil 20, d.h. am Türgriff oder an der Türbetätigungslasche,
● Sperrung über eine zeitweise Entkopplung der Wirkverbindung zwischen dem Bedienteil 20 und dem Schloss 30, also dem eigentlichen Türschließmechanismus oder
● Sperrung direkt am Schloss 30.

Kombinationen sind ebenfalls möglich. Das Aktorelement 40 kann daher mittels der Betätigung 41 auch auf die Kopplung zwischen Bedienteil 20 und Schloss 30 oder auf das Schloss 30 direkt einwirken und eine Sperrung bewirken.

Zur Sicherstellung einer Notfunktion erfolgt beispielsweise bei einem Unfall über den Fahrzeug-Datenbus 60 mittels auswertbarer Signale eines Airbagsystems 50 oder eines direkten Notentsperrungssignals 51 des Airbagsystems 50 eine Notentsperrung der Türsperrvorrichtung 1. Weiterhin erfolgt bei einem Absinken der Bordspannung oder bei einem Kontaktabriss zur Bordspannungsquelle, z.B. infolge eines Unfalls, ebenfalls eine Notentsperrung der Sperrvorrichtung 1.

Der Zustand der Sperrung wird einem Passagier im Kraftfahrzeug über ein Anzeigeelement 70, z. B. einem Leuchtmittel (LED, Glühlampe oder einer Kombination Leuchtmittel und Lichtleitelement) und/oder einem Display angezeigt.

Die Sperrung als solche geschieht mittels geeigneter Aktorelemente 40 und zwar beispielsweise:
● ein Sperrmechanismus, der die Türbetätigungslasche oder den Türgriff blockiert,
● ein Wegtauchen der Türbetätigungslasche oder des Türgriffs bei Aktivierung der Sperrung oder
● eine Verblendung der Türbetätigungslasche oder des Türgriffs, z.B. durch eine motorisch betriebene verschiebbare, dreh- oder schwenkbare Blende, die während der Aktivierung der Sperrung die Türbetätigungslasche oder den Türgriff verschwinden lässt und somit dem Bediener unzugänglich macht.

Ferner kann vorgesehen sein, dass die mechanische Kopplung zwischen Bedienteil 20 und Schloss 30 unterbrochen wird oder im Falle einer "by wire"-Kontrolle des Schlosses 30 ein elektrischer Kontakt zwischen dem Schloss 30 und dem Bedienteil 20 geöffnet wird.

Nach Fig. 2 ist das Bedienteil 20 in Form einer Türbetätigungslasche ausgeführt, die um eine Griffaufnahme 22 drehbar gelagert ist. Die Sperrung des Bedienteils 20 erfolgt direkt am Bedienteil 20 und zwar derart, dass das Bedienteil 20 durch das von der Auswerteeinheit 10 angesteuerte Aktorelement 40 blockiert wird.

Das Aktorelement 40 ist als Hubmagnet 42 mit einem Arretierbolzen 43 ausgebildet, der in der Position "SPERREN" 48 in eine Ausnehmung 21 des Bedienteils 20 eingreift. Die Freigabe des Bedienteils 20 erfolgt durch eine Rückstellung des Arretierbolzens 43 in die Position "AUF" 47 infolge der Schwerkraft und/oder durch mindestens ein Rückstellelement 46, beispielsweise eine Druck- oder Zugfeder. Der Hubmagnet 42 ist in der Position "SPERREN" 48 stromdurchflossen und in der Position "Auf" 47 stromlos geschaltet.

Bei der in Fig. 3 und Fig. 4 gezeigten Variante erfolgt die Sperrung des Bedienteils 20 mittels des Aktorelementes 40 derart, dass das Bedienteil 20 hinter eine Blende geschwenkt wird. Fig. 3 zeigt die Anordnung in der Position "AUF" 47, in der das Bedienteil 20 über einen Zugangsbereich 49 in der Blende zugänglich ist.

Das Bedienteil 20 in Form einer Türbetätigungslasche ist dabei in einer Griffmulde 23 an einem Zylinderabschnitt 24 montiert, der über eine Drehachse 45 drehbar gelagert ist. Das Aktorelement 40 ist als Motor 44, z.B. ein Gleichstrommotor, ausgebildet, der bei Aktivierung der Sperrung den Zylinderabschnitt 24 mit dem Bedienteil 20 um die Drehachse 45 dreht. Angesteuert wird der Motor 44 von der Auswerteeinheit 10. Eine Rückstellung erfolgt über ein Rückstellelement 46 in Form einer Spiralfeder.

Die Fig. 4 zeigt die gleiche Anordnung wie in Fig. 3, jedoch in der Position "SPERREN" 48. Dazu ist mittels des Motors 44 der Zylinderabschnitt 24 mit dem Bedienteil 20 derart gedreht, dass das Bedienteil 20 unzugänglich außerhalb des Zugangsbereichs 49 positioniert ist.

### Bezugszeichenliste

- 1: Ssperrvorrichtung
- 10: Auswerteeinheit
- 20: Bedienteil
- 21: Ausnehmung
- 22: Griffaufnahme
- 23: Griffmulde
- 24: Zylinderabschnitt
- 30: Schloss
- 31: Türschließzustand
- 40: Aktorelement
- 41: Betätigung
- 42: Hubmagnet
- 43: Arretierbolzen
- 44: Motor
- 45: Drehachse
- 46: Rückstellelement
- 47: Position "AUF"
- 48: Position "SPERREN"
- 49: Zugangsbereich
- 50: Airbagsystem
- 51: Notentsperrungssignal
- 60: Fahrzeug-Datenbus
- 70: Anzeigeelement

## Patentansprüche

1. Sperrvorrichtung für eine Tür eines Kraftfahrzeuges, die mindestens ein Bedienteil (20) und ein über elektrische oder mechanische Koppelelemente betätigbares Schloss (30) umfasst,mit dem die Tür mit einer Fahrzeugkarosserie verschließbar ist, wobei mittels einer Auswerteeinheit (10) von Fahrzeugdaten die Sperrvorrichtung (1) aktivierbar oder deaktivierbar ist, **dadurch gekennzeichnet, dass** mindestens ein Aktorelement (40) über eine Betätigung (41) mechanisch mit dem Bedienteil (20) in Wirkverbindung steht, das von der Auswerteeinheit (10) ansteuerbar ist, wobei in einer Position "AUF" (47) des Aktorelementes (40) das Bedienteil (20) betätigbar und in einer Position "SPERREN" (48) das Bedienteil (20) nicht betätigbar ist.

2. Sperrvorrichtung nach Anspruch 1, **dadurch gekennzeichnet, dass** mit der Auswerteeinheit (10) über einen Fahrzeug-Datenbus (60) fahrzeugzustandsspezifische Daten auswertbar sind.

3. Sperrvorrichtung nach Anspruch 2, **dadurch gekennzeichnet, dass** über den Fahrzeug-Datenbus (60) die aktuelle Fahrzeuggeschwindigkeit abrufbar ist, wobei mittels der Auswerteeinheit (10) eine geschwindigkeitsabhängige Aktivierung oder Deaktivierung des Bedienteils (20) erfolgt.

4. Sperrvorrichtung nach einem der Ansprüche 1 bis 3, **dadurch gekennzeichnet, dass** mittels der Auswerteeinheit (10) ein Türschließzustand (31) eines oder mehrerer Schlösser (30) auswertbar ist.

5. Sperrvorrichtung nach einem der Ansprüche 1 bis 4, **dadurch gekennzeichnet, dass** bei einem Absinken der Bordspannung oder bei einem Kontaktabriss zur Bordspannungsquelle eine Notentsperrung der Sperrvorrichtung (1) erfolgt.

6. Sperrvorrichtung nach einem der Ansprüche 1 bis 5, **dadurch gekennzeichnet, dass** bei einer Notsituation über den Fahrzeug-Datenbus (60) mittels auswertbarer Signale eines Airbagsystems (50) oder eines Notentsperrungssignals (51) des Airbagsystems (50) eine Notentsperrung der Sperrvorrichtung (1) erfolgt.

7. Sperrvorrichtung nach einem der Ansprüche 1 bis 6, **dadurch gekennzeichnet, dass** das Aktorelement (40) in der Position "SPERREN" (48) stromdurchflossen und in der Position "Auf" (47) stromlos ist.

8. Sperrvorrichtung nach einem der Ansprüche 1 bis 7, **dadurch gekennzeichnet, dass** das Aktorelement (40) in die Position "Auf" (47) mittels mindestens eines Rückstellelements (46) in Form einer Druck-, Zug- oder Spiralfeder bewegbar ist.

9. Sperrvorrichtung nach einem der Ansprüche 1 bis 8, **dadurch gekennzeichnet, dass** die Sperrung des Bedienteils (20) direkt am Bedienteil (20) derart erfolgt, dass das Bedienteil (20) durch das Aktorelement (40) blockiert ist.

10. Sperrvorrichtung nach einem der Ansprüche 1 bis 9, **dadurch gekennzeichnet, dass** das Aktorelement (40) ein Hubmagnet (42) mit einem Arretierbolzen (43) ist, der in der Position "SPERREN" (48) in eine Ausnehmung (21) des Bedienteils (20) eingreift.

11. Sperrvorrichtung nach Anspruch 10, **dadurch gekennzeichnet, dass** die Freigabe des Bedienteils (20) durch eine Rückstellung des Arretierbolzens (43) in die Position "AUF" (47) infolge der Schwerkraft und/ oder durch mindestens ein Rückstellelement (46) erfolgt.

12. Sperrvorrichtung nach einem der Ansprüche 1 bis 8, **dadurch gekennzeichnet, dass** die Sperrung des Bedienteils (20) mittels einer durch das Aktorelement (40) verschiebbaren, drehbaren und/oder schwenkbaren Blende derart erfolgt, dass das Bedienteil (20) unzugänglich ist.

13. Sperrvorrichtung nach einem der Ansprüche 1 bis 8, **dadurch gekennzeichnet, dass** die Sperrung des Bedienteils (20) mittels des Aktorelementes (40) derart erfolgt, dass das Bedienteil (20) hinter einer Blende verschiebbar, drehbar und/oder schwenkbar ist.

14. Türsperrvorrichtung (1) nach einem der Ansprüche 12 oder 13, **dadurch gekennzeichnet, dass** die Bewegung der Blende oder des Bedienteils (20) mittels eines Motors (44) erfolgt.

15. Sperrvorrichtung nach einem der Ansprüche 1 bis 14, **dadurch gekennzeichnet, dass** eine Sperrung durch ein Anzeigeelement (70) kenntlich gemacht ist.

16. Sperrvorrichtung nach Anspruch 15, **dadurch gekennzeichnet, dass** das Anzeigeelement (70) ein Leuchtmittel und/oder ein Display ist.

17. Sperrvorrichtung nach einem der Ansprüche 1 bis 16, **dadurch gekennzeichnet, dass** das Bedienteil (20) sowohl an der Innenseite als auch an der Außenseite der Tür angeordnet ist.

18. Verwendung der Türsperrvorrichtung nach einem der Ansprüche 1 bis 17 bei Kraftfahrzeugen mit einer ControVento-Tür-Anordnung.

## Claims

1. A locking apparatus for a door of a motor vehicle, comprising at least one operating element (20)and a lock (30) which can be actuated via electric or mechanical coupling elements and with which the door can be locked with a car body, with the locking apparatus (1) being activatable and deactivatable by means of an evaluation unit (10) of vehicle data, **characterized in that** at least one actuator element (40) is mechanically in operative connection with the operating element (20) via an actuation (41), which actuator element (40) can be triggered by the evaluation unit (10), with the operating element (20) being actuatable in an "OPEN" (47) position of the actuator element (40) and the operating element (20) being non-actuatable in a "LOCK" (48) position.

2. A locking apparatus according to claim 1, **characterized in that** data specific to the state of the vehicle can be analyzed by the evaluation unit (10) via a vehicle data bus (60).

3. A locking apparatus according to claim 2, **characterized in that** the current vehicle speed can be retrieved via the vehicle data bus (60), with a speed-dependent activation or deactivation of the operating element (20) occurring by means of the evaluation unit (10).

4. A locking apparatus according to one of the claims 1 to 3, **characterized in that** a door closing state (31) of one or several locks (30) can be analyzed by means of the evaluation unit (10).

5. A locking apparatus according to one of the claims 1 to 4, **characterized in that** an emergency unlocking of the locking apparatus (1) occurs during a drop in the on-board voltage or a loss of contact to the on-board voltage source.

6. A locking apparatus according to one of the claims 1 to 5, **characterized in that** an emergency unlocking of the locking apparatus (1) occurs in an emergency situation via the vehicle data bus (60) by means analyzable signals of an airbag system (40) or an emergency unlocking signal (51) of the airbag system (50).

7. A locking apparatus according to one of the claims 1 to 6, **characterized in that** the actuator element (40) is current-bearing in the "LOCK" (48) position and currentless in the "OPEN" (47) position.

8. A locking apparatus according to one of the claims 1 to 7, **characterized in that** the actuator element (40) can be moved to the "OPEN" (47) position by means of at least one restoring element (46) in form of a pressure, tension or spiral spring.

9. A locking apparatus according to one of the claims 1 to 8, **characterized in that** the locking of the operating element (20) occurs directly on the operating element (20) in such a way that the operating element (20) is blocked by the actuator element (40).

10. A locking apparatus according to one of the claims 1 to 9, **characterized in that** the actuator element (40) is a lifting magnet (42) with a blocking pin (43) which in the "LOCK" (48) position engages in a recess (21) of the operating element (20).

11. A locking apparatus according to claim 10, **characterized in that** the release of the operating part (20) occurs by a return of the blocking pin (43) to the "OPEN" (47) position by gravity and/or by at least one restoring element (46).

12. A locking apparatus according to one of the claims 1 to 8, **characterized in that** the locking of the operating element (20) occurs by means of a cover which is displaceable, rotatable and/or pivotable by means of the actuator element (40) in such a way that the operating element (20) is inaccessible.

13. A locking apparatus according to one of the claims 1 to 8, **characterized in that** the locking of the operating element (20) occurs by means of the actuator element (40) in such a way that the operating element (20) can be displaced, rotated and/or pivoted behind a cover.

14. A door locking apparatus (1) according to one of the claims 12 or 13, **characterized in that** the movement of the cover or the operating element (20) occurs by means of a motor (44).

15. A locking apparatus according to one of the claims 1 to 14, **characterized in that** a locking is indicated by a display element (70).

16. A locking apparatus according to claim 15, **characterized in that** the display element (70) is a lamp and/or a display.

17. A locking apparatus according to one of the claims 1 to 16, **characterized in that** the operating element (20) is arranged both on the inside and also on the outside of the door.

18. The use of the door locking apparatus according to one of the claims 1 to 17 in motor vehicles with a "ControVento" (suicide) door arrangement.

## Revendications

1. Dispositif de verrouillage pour une porte d'un véhicule à moteur, comprenant au moins une partie de commande (20) et une serrure (30) pouvant être actionnée par des éléments de couplage électriques ou mécaniques, avec laquelle la porte peut être verrouillée sur une carrosserie de véhicule, lequel dispositif de verrouillage (1) peut être activé et désactivé au moyen d'une unité d'analyse (10) de données du véhicule, **caractérisé en ce qu'**au moins un élément actionneur (40) est en liaison active mécanique par l'intermédiaire d'un actionnement (41) avec la partie de commande (20) et peut être activé par l'unité d'analyse (10), la partie de commande (20) pouvant être actionnée dans une position « OUVERT » (47) de l'élément actionneur (40) et la partie de commande (20) ne pouvant pas être actionnée dans une position « VERROUILLAGE » (48).

2. Dispositif de verrouillage selon la revendication 1, **caractérisé en ce que** l'unité d'analyse (10) permet d'analyser des données spécifiques de l'état du véhicule par l'intermédiaire d'un bus de données du véhicule (60).

3. Dispositif de verrouillage selon la revendication 2, **caractérisé en ce que** la vitesse actuelle du véhicule peut être appelée sur le bus de données du véhicule (60), la partie de commande (20) étant activée ou désactivée en fonction de la vitesse au moyen de l'unité d'analyse (10).

4. Dispositif de verrouillage selon l'une des revendications 1 à 3, **caractérisé en ce qu'**un état de fermeture des portes (31) d'une ou plusieurs serrures (30) peut être analysé au moyen de l'unité d'analyse (10).

5. Dispositif de verrouillage selon l'une des revendications 1 à 4, **caractérisé en ce qu'**en cas de baisse de la tension du réseau de bord ou de perte de contact avec la source de tension du réseau de bord, il se produit un déverrouillage d'urgence du dispositif de verrouillage (1).

6. Dispositif de verrouillage selon l'une des revendications 1 à 5, **caractérisé en ce qu'**en cas de situation d'urgence, il se produit un déverrouillage d'urgence du dispositif de verrouillage (1) par l'intermédiaire du bus de données du véhicule (60) au moyen de signaux analysables d'un système de coussin gonflable de sécurité (50) ou d'un signal de déverrouillage d'urgence (51) du système de coussin gonflable de sécurité (50).

7. Dispositif de verrouillage selon l'une des revendications 1 à 6, **caractérisé en ce que** l'élément actionneur (40) est parcouru par le courant dans la position « VERROUILLAGE » (48) et hors tension dans la position « OUVERT » (47).

8. Dispositif de verrouillage selon l'une des revendications 1 à 7, **caractérisé en ce que** l'élément actionneur (40) peut être déplacé dans la position « OUVERT » (47) au moyen d'au moins un élément de rappel (46) formé par un ressort de compression, de traction ou hélicoïdal.

9. Dispositif de verrouillage selon l'une des revendications 1 à 8, **caractérisé en ce que** le verrouillage de la partie de commande (20) s'effectue directement sur la partie de commande (20), de telle manière que la partie de commande (20) est bloquée par l'élément actionneur (40).

10. Dispositif de verrouillage selon l'une des revendications 1 à 9, **caractérisé en ce que** l'élément actionneur (40) est un aimant de levage (42) avec un boulon d'arrêt (43) qui se met en prise, dans la position « VERROUILLAGE » (48), dans un creux (21) de la partie de commande (20).

11. Dispositif de verrouillage selon la revendication 10, **caractérisé en ce que** le déblocage de la partie de commande (20) est réalisé par un rappel du boulon d'arrêt (43) dans la position « OUVERT » (47) sous l'action de la gravité et/ou d'au moins un élément de rappel (46).

12. Dispositif de verrouillage selon l'une des revendications 1 à 8, **caractérisé en ce que** le verrouillage de la partie de commande (20) s'effectue au moyen d'un volet pouvant être déplacé, tourné et/ou basculé par l'élément actionneur (40) de façon à rendre la partie de commande (20) inaccessible.

13. Dispositif de verrouillage selon l'une des revendications 1 à 8, **caractérisé en ce que** le verrouillage de la partie de commande (20) s'effectue au moyen de l'élément actionneur (40) de telle façon que la partie de commande (20) puisse être déplacée, tournée et/ou basculée derrière un volet.

14. Dispositif de verrouillage de porte (1) selon l'une des revendications 12 ou 13, **caractérisé en ce que** le mouvement du volet et/ou de la partie de commande (20) est réalisé au moyen d'un moteur (44).

15. Dispositif de verrouillage selon l'une des revendications 1 à 14, **caractérisé en ce qu'**un verrouillage est signalé par un élément indicateur (70).

16. Dispositif de verrouillage selon la revendication 15, **caractérisé en ce que** l'élément indicateur (70) est une lampe et/ou un affichage.

17. Dispositif de verrouillage selon l'une des revendications 1 à 16, **caractérisé en ce que** la partie de commande (20) est disposée aussi bien sur le côté intérieur de la porte que sur le côté extérieur.

18. Utilisation du dispositif de verrouillage de porte selon l'une des revendications 1 à 17 dans des véhicules à moteur munis d'une disposition de portes ControVento.
